# DEMANDE DE BREVET EUROPEEN

(11) **EP 1 247 479 A1**
(43) Date de publication de la demande: **09.10.2002**
(21) Numéro de dépôt: 01400893.2
(22) Date de dépôt: 06.04.2001
(51) Int. Cl.: A47G 9/02

(54) **Housse de couette à ouverture centrale longitudinale**

(71) Demandeur: Descamps S.A., 75431 Paris Cedex 09 (FR)
(72) Inventeur: La désignation de l'inventeur n'a pas encore été déposée
(74) Mandataire: Eidelsberg, Olivier

(57) **Abrégé**

Housse de couette comportant une première feuille (6) de fond et une deuxième feuille (3) supérieure fixées l'une à l'autre le long de bords communs, la deuxième feuille supérieure étant découpée suivant une ligne (15) longitudinale de découpe, de préférence sensiblement au milieu de la feuille, sur au moins une partie des bords communs des deux feuilles inférieure et supérieure ces dernières ne sont pas fixées l'une à l'autre pour ainsi définir avec la ligne longitudinale une ouverture par laquelle peut être introduite la couette.

## Description

La présente invention concerne une housse de couette ayant une feuille de fond et une feuille de dessus fixées l'une à l'autre le long de bords communs.

Actuellement pour mettre une couette dans sa housse, il faut la glisser par une extrémité relativement étroite et essayer de faire correspondre les coins de la couette avec les coins de la housse, pour avoir la surface la plus plane possible.

Ceci est source d'une perte de temps ainsi que d'énervement puisqu'il est très difficile de placer parfaitement la couette dans la housse.

La présente invention remédie à ces inconvénients en proposant une housse de couette plus facile à installer sur la couette et notamment plus simple et plus facile à enfiler sur la couette.

Une housse de couette suivant l'invention est définie à la revendication 1. Des perfectionnements font l'objet des revendications dépendantes.

L'ouverture de la housse se fait sur une des largeurs et par le milieu, de sorte que l'utilisateur peut avec plus de simplicité et de commodité enfiler la couette. Pour cela, il lui suffit d'ouvrir la housse et d'y placer la couette.

La housse pourra être fermée par une "fermeture éclair", des pressions ou encore un système de boutonnage, et ensuite éventuellement le système de fermeture sera caché par une parementure.

Les dessins annexés illustrent un mode de réalisation de l'invention :
La figure 1 représente une vue de dessus d'une housse suivant l'invention, dans un état ouvert pour y glisser la couette.
La figure 2 représente une housse suivant un second mode de réalisation de l'invention.

A la figure 1, la housse 1 est constituée en un matériau textile classique, par exemple en coton ou en lin.

La housse comporte une première feuille 6 de tissu inférieure ou de fond sensiblement rectangulaire ou carrée et une seconde feuille 3 de tissu supérieure ou de dessus de même forme que la première qui sont cousues ou fixées l'une à l'autre de n'importe quelle autre manière le long d'un de leur bord 10 en largeur L commun et de deux de leurs bords 11 et 12 en longueur I communs.

En outre, sur le second bord 13 en largeur commun des deux feuilles 3,6, il est prévu au moins une partie d'une distance L₁ sur laquelle les deux feuilles sont libres, c'est-à-dire ne sont pas fixées ou cousues l'une à l'autre.

A la figure 2, suivant un autre mode de réalisation, la feuille 6 inférieure et la feuille 3 supérieure comporte en outre chacune un rabat 4 et 2 respectif de largeur L1 égale à la largeur sur laquelle les deux feuilles ne sont pas fixées l'une à l'autre au niveau de leur bord 13 en largeur commun.

Les rabats 2 et 4 ont en outre une longueur I1, en général inférieure à I qui est suffisante pour permettre de glisser les rabats entre le matelas et le sommier sur lesquels est installé la housse avec la couette pour bien maintenir ces dernières, au niveau du pied du lit (côté où se trouvent les pieds de la personne qui dort dans le lit sous la couette).

La feuille 3 supérieure et éventuellement le rabat 2 dans le cas de la figure 2 sont en outre découpés dans le sens de la longueur suivant une ligne 15 de découpe, par exemple sensiblement au milieu de la feuille 3.

En outre, le rabat 2 supérieur et le rabat 4 inférieur sont séparés l'un de l'autre le long de leurs bords en longueur 11.

De préférence, L1 est compris entre la moitié et deux tiers de L.

Le rabat de finition 4 est placé à égale distance des deux bords en longueur de la housse, cette distance étant symbolisée par X.

Suivant un exemple, L=1,90 m; L1=1,40m; I1=48cm, X=25cm.

Afin d'obtenir le bon positionnement de la couette, la largeur du rabat est la même que la largeur du matelas, de sorte que la différence avec la largeur de la housse donne 2 fois (X), ce qui permet de bien centrer le rabat.

Les mesures de la couette sont prises à titre d'exemple non limitatif.

Ce système de mesures et cette technique s'adaptent à tous les types de couettes actuellement sur le marché.

Le dispositif de cette invention est particulièrement destiné à faciliter la mise en place d'une couette dans sa housse.

Dispositif d'une housse de couette présentant une ouverture centrale longitudinale.

Les deux volets de la feuille 3 supérieure formés par la découpe de la feuille 3 le long de la ligne 15 de découpe peuvent être fixés l'un à l'autre, de manière amovible, par une série de boutons et de trous agencés aux bords des volets. En outre, une parmenture 5 peut être prévue pour cacher ces boutons. A la place des boutons on peut également prévoir une fermeture éclair. Le même système de fermeture peut également être prévu le long des bords des rabats.

## Revendications

1. Housse de couette comportant une première feuille (6) de fond et une deuxième feuille (3) supérieure fixées l'une à l'autre le long de bords communs, la deuxième feuille supérieure étant découpée suivant une ligne (15) de découpe, de préférence sensiblement au milieu de la feuille, **caractérisée en ce que** sur au moins une partie (13,L1) des bords (10,11,12,13) communs des deux feuilles inférieure et supérieure ces dernières ne sont pas fixées l'une à l'autre pour ainsi définir avec la ligne (15) une ouverture par laquelle peut être introduite la couette.

2. Housse suivant la revendication 1, **caractérisée en ce que** les deux feuilles sont de forme sensiblement rectangulaire ou carrée, les deux feuilles étant fixées l'une à l'autre le long d'un (10) de leur bord en largeur et des deux bords (11,12) en longueur, les deux feuilles n'étant pas fixées l'une à l'autre sur au moins une partie (L1) de l'autre bord (13) en largeur.

3. Housse suivant la revendication 1 ou 2, **caractérisée en ce qu'**il est prévu un rabat (4) inférieur issu de la feuille (6) inférieure de même largeur que celle de ladite au moins une partie (L1) des bords communs.

4. Housse suivant la revendication 1, 2 ou 3, **caractérisée en ce qu'**il est prévu un rabat (2) supérieur issu de la feuille supérieure de même largeur que celle de ladite au moins une partie des bords communs.

5. Housse suivant la revendication 4, **caractérisée en ce que** le rabat (2) supérieur est découpé suivant une ligne de découpe en son milieu, de préférence suivant la même ligne (15) de découpe que la feuille supérieure.

6. Housse suivant l'une des revendications 1 à 5, **caractérisée en ce que** la largeur de ladite au moins une partie des bords communs correspond à entre 30 et 90% de la largeur de la couette à insérer dans la housse.

7. Housse suivant l'une des revendications 2 à 5, **caractérisée en ce que** la largeur de ladite au moins une partie de l'autre bord est comprise entre 30% et 90% de celle dudit un de leur bord, de préférence entre 50% et 75%.

8. Housse suivant l'une des revendications 1 à 7, **caractérisée en ce que** la ligne de découpe est une droite longitudinale.
